# EUROPÄISCHE PATENTSCHRIFT

(11) **EP 3 935 228 B1**
(45) Veröffentlichungstag und Bekanntmachung des Hinweises auf die Patenterteilung: **16.07.2025**
(21) Anmeldenummer: 19817645.5
(22) Anmeldetag: 05.12.2019
(51) Int. Cl.: E03C 1/084

(54) **STRAHLREGLER ZUR ERZEUGUNG EINES BELÜFTETEN FLÜSSIGKEITSSTRAHLS**
AERATOR FOR GENERATING AN AERATED LIQUID STREAM
RÉGULATEUR DE JET POUR GÉNÉRER UN JET DE LIQUIDE AÉRÉ

(30) Priorität: 08.03.2019 DE 202019101311 U
(43) Veröffentlichungstag der Anmeldung: 12.01.2022
(73) Patentinhaber: Neoperl GmbH, 79379 Müllheim (DE)
(72) Erfinder: SCHÜRLE, Holger, 79379 Müllheim (DE); WEISS, Wladimir, 79288 Gottenheim (DE); LACHER, Wolf-Dieter, 79379 Müllheim (DE)
(74) Vertreter: Mertzlufft-Paufler, Cornelius
(86) Internationale Anmeldenummer: PCT/EP2019/083908
(87) Internationale Veröffentlichungsnummer: WO 2020/182329

(56) Entgegenhaltungen:
- CN-A- 108 999 993
- CN-Y- 201 334 694
- KR-U- 20090 007 830
- US-A- 4 322 292
- US-A1- 2013 015 268

## Beschreibung

Die Erfindung betrifft einen Strahlregler zur Erzeugung eines belüfteten Flüssigkeitsstrahls, mit einem Gehäuse, einer Strahlbeschleunigereinrichtung zur Erzeugung wenigstens eines beschleunigten Strahls und einer der Strahlbeschleunigereinrichtung in einer Strömungsrichtung nachgelagerten Strahlbelüftungseinrichtung zur Vermischung von Flüssigkeitsanteilen mit Luft, wobei die Strahlbelüftungseinrichtung einen Raum mit einer Belüftungsöffnung aufweist, durch die Luft in den Raum ansaugbar ist. Ferner betrifft die Erfindung die Verwendung einer Lochblende in solch einem Strahlregler.

Belüftete Strahlregler, die beispielsweise über eine an ihrem Gehäuse ausgebildete Kupplungsstelle in eine dazu korrespondierende Gegenkupplungsstelle in eine sanitäre Armatur einsetzbar und mit dieser koppelbar sind, sind bereits bekannt. Derartige Strahlregler werden beispielsweise dazu eingesetzt, um einen für den Benutzer sich weich anfühlenden belüfteten Wasserstrahl zu erzeugen.

Aus der US 4,322,292 ist beispielsweise ein solcher Strahlregler bekannt, bei dem eine Strömungskontrollscheibe einen beschränkten Strömungsweg bildet und Lüftungsöffnungen zur Zuführung von Umgebungsluft in den Wasserstrahl vorhanden sind.

Aus der US 2013/0015268 A1 ist ein Duschkopf bekannt, bei dem zum Sparen von Wasser Luft beigemischt wird, wobei die Luftzufuhr, zwei miteinander verbundene Lufteinlasskammern aufweist.

Aus der KR 20 2009 0007830 ist ein Wasserspargerät bekannt, das in einem Duschkopf oder einer Küchenarmatur angeordnet ist, wobei das Wasserspargerät ein Lüftungsventil besitzt, das eine Luftzufuhr regelt, wobei das Lüftungsventil zusammen mit dem Wasserventil betätigt wird.

Aus der CN 201 999 993 Y ist ein Wassersparer bekannt, der einen Ventilkörper umfasst, in dem ein Wassereinlassloch ausgebildet ist. Der Wassersparer ist dadurch gekennzeichnet, dass er ferner ein Regulierteil umfasst; und die Größe eines Lufteinlasskanals kann durch Drehen oder Bewegen des Regulierteils geändert werden, bis der Lufteinlasskanal geschlossen ist. Durch die Einführung des erfindungsgemäßen Wassersparers werden die Mängel, dass die Größen der Lufteinlasskanäle ähnlicher Produkte nicht reguliert werden können und die Lufteinlasskanäle nicht nach Bedarf geöffnet oder geschlossen werden können, überwunden; und der Wassersparer ist weithin zum Duschen, Spülen und dergleichen anwendbar.

Aus der CN 20 133 4694Y ist ein Strahlregler bekannt, bei dem ein belüfteter Strahl mittels eines konusförmigen Einsatzes aufgeteilt wird.

Ein häufiges Problem von vorbekannten, belüfteten Strahlreglern besteht darin, dass über die bei diesen Strahlreglern erforderlichen und zumeist ein Gehäuse nach außen durchbrechenden Belüftungsöffnungen Spritzwasser austreten kann. Das Spritzwasser bildet sich dabei innerhalb des Raums der Strahlbelüftungseinrichtung während eines Mischvorgangs von Wasser und Luft. Dadurch kann sich während des Gebrauchs des Strahlreglers eine Leckage bilden, die zum Austritt von Leckagewasser zwischen einer Außenseite des Gehäuses des Strahlreglers und einer Innenwand einer Strahlregleraufnahme an der Sanitärarmatur führt.

Das Austreten von Leckagewasser führt zu einer negativen Beeinträchtigung des Auslaufstrahlbildes, da das Leckagewasser unkontrolliert und an ungewollter Stelle aus der Auslaufarmatur austritt.

Es besteht somit die Aufgabe, einen belüfteten Strahlregler bereitzustellen, bei welchem die genannten Nachteile ausgeräumt sind.

Die Lösung dieser Aufgabe wird erfindungsgemäß durch einen Strahlregler eingangs genannter Art mit den Merkmalen nach Anspruch 1 oder Anspruch 2 gelöst. Zur Lösung der Aufgabe wird ein Strahlregler eingangs genannter Art vorgeschlagen, wobei der Strahlregler eine innerhalb des Raumes angeordnete Lochblende aufweist, die den Raum in einen Lufteintrittsteil und einen Mischteil aufteilt, wobei der Mischteil und der Lufteintrittsteil über eine Blendenöffnung der Lochblende miteinander verbunden sind.

Die erfindungsgemäßen Merkmale können den Vorteil erreichen, dass ein Benetzen der Belüftungsöffnung im Lufteintrittsteil durch Wasser vermieden oder zumindest reduziert wird, sodass diese Belüftungsöffnung sich nicht mit Wasser verschließt, wodurch die Luftbeimischung verhindert werden würde, und/oder gurgelnde Geräusche, die aufgrund der Wasseransammlung an der Belüftungsöffnung auftreten können, vermieden werden.

Nachfolgend werden vorteilhafte Ausgestaltungen der Erfindung beschrieben.

Gemäß einer vorteilhaften Weiterbildung des Strahlreglers kann die Lochblende innerhalb des Raumes quer zu einer Längsachse des Gehäuses und/oder quer zur Strömungsrichtung ausgerichtet sein. Somit ist es möglich, dass die während des Mischvorgangs im Mischteil der Strahlbelüftungseinrichtung entstehenden Spritzwasser-Tropfen quer oder nahezu senkrecht auf die Lochblende auftreffen und dadurch deren Eintritt in den Lufteintrittsteil noch besser verhindert werden kann.

Um die Gefahr einer über die Belüftungsöffnung auftretenden Leckage in Gebrauchsstellung des Strahlreglers verhindern zu können, kann die zumindest eine Belüftungsöffnung im Lufteintrittsteil des Raumes angeordnet sein. Weiter kann es besonders vorteilhaft sein, wenn eine Funktionstrennung der beiden Teile des Raumes der Strahlbelüftungseinrichtung vorgesehen ist, so dass eine Vermischung der Flüssigkeitsanteile mit Luft im Mischteil erfolgt.

Gemäß einer weiteren vorteilhaften Ausgestaltung des Strahlreglers kann das Mischteil seitlich geschlossen sein. Dies hat den Vorteil, dass die im Mischteil mit Luft vermischte Flüssigkeit nicht seitlich aus dem Mischteil austreten kann. Somit ist die Gefahr des Auftretens einer Leckage durch seitlich austretende Flüssigkeit deutlich reduziert.

Um ein Zurückspritzen der Flüssigkeit aus dem Mischteil in die Belüftungsöffnung noch besser vermeiden zu können, kann es gemäß einer vorteilhaften Ausgestaltung des Strahlreglers vorgesehen sein, dass die Lochblende in Strömungsrichtung nach der wenigstens einen Belüftungsöffnung angeordnet ist.

Weiter kann es vorgesehen sein, dass die Luft und die Flüssigkeit getrennt, also insbesondere zweiphasig, durch die Blendenöffnung in den Mischteil einströmen und eine Vermischung, insbesondere ausgelöst durch Turbulenzen, erst im Mischteil erfolgt.

Erfindungsgemäß weist die Strahlbeschleunigereinrichtung wenigstens eine Düse auf, durch die Flüssigkeit beschleunigt wird und/oder eine Zerteilung des Strahls in mehrere getrennte Flüssigkeitsanteile erfolgt. Beispielsweise kann es sich hierbei um eine Zerstäuberdüse (Spraydüse) handeln, durch welche ein Aerosol (Nebel) aus feinen Tröpfchen, die mit Luft vermischt sind, herstellbar ist. Insbesondere kann die Düse dazu eingerichtet sein, ein monodisperses Spray, insbesondere aus Tröpfchen mit nahezu gleich großen Durchmessern, herstellen zu können. Die Düse ist dazu eingerichtet, einen kegelförmigen Strahl aus Flüssigkeitsanteilen zu erzeugen. Beispielsweise kann es sich dabei um einen Hohlkegelstrahl handeln. Die Strahlbeschleunigereinrichtung kann vorzugsweise - insbesondere ausschließlich - eine Einzeldüse aufweisen oder als Einzeldüse ausgestaltet sein. Bei dieser Ausgestaltung kann die Strahlbeschleunigereinrichtung somit beispielsweise nur ein als Einzeldüse ausgestaltetes Durchtrittsloch aufweisen. Somit kann ein besonderes symmetrisches Strahlbild erzeugt werden.

Durch die wenigstens eine Düse wird die Flüssigkeit, während sie im Gebrauch des Strahlreglers durch die Strahlbeschleunigereinrichtung hindurchströmt, beschleunigt, wodurch abströmseitig von der Strahlbeschleunigereinrichtung ein Unterdruck entsteht, durch welchen Luft über die wenigstens eine Belüftungsöffnung von außen in den Raum eingesaugt wird.

Vorzugsweise kann die Strahlbeschleunigereinrichtung mehrere Düsen aufweisen.

Ein Großteil des im Mischteil erzeugten Spritzwassers spritzt im Randbereich des Mischteils nach oben zurück. Um dieses Spritzwasser noch besser davon abzuhalten, in den Lufteintrittsteil zu gelangen, kann die Lochblende durchgehend umlaufend entlang einer Innenwand des Raums angeordnet sein. Gemäß einer erfindungsgemäßen Ausgestaltung des Strahlreglers kann die Strahlbeschleunigereinrichtung wenigstens ein Durchtrittsloch aufweisen, dessen Austrittswinkel derart ausgerichtet ist, dass die Flüssigkeit aus dem Durchtrittsloch ungehindert durch die Blendenöffnung in den Mischteil strömt.

Erfindungsgemäss ist der Austrittswinkel derart eingerichtet, dass die Flüssigkeit aus dem Durchtrittsloch direkt in den Mischteil geleitet wird, ohne dabei auf die Lochblende zu treffen. Die Flüssigkeit wird durch die Einstellung des Austrittswinkels gegen eine Seitenwand des Mischteils geleitet. Das Durchtrittsloch ist durch wenigstens eine Düse, insbesondere die bereits hierin zuvor genannte wenigstens eine Düse, ausgebildet sein.

Erfindungsgemäß ist die Strahlbeschleunigereinrichtung weiter zur Zerlegung eines Strahls, insbesondere eines Einzelstrahls, in mehrere getrennte Flüssigkeitsanteile dienen und somit als Strahlbeschleuniger-Strahlzerlegereinrichtung ausgebildet sein. Dies hat den Vorteil, dass eine bessere Belüftung des Strahls möglich ist.

Um eine noch bessere Vermischung von Flüssigkeit mit Luft innerhalb des Mischteils erreichen zu können, kann an einer den Mischteil ausbildenden Wand ein Strömungshindernis ausgebildet oder angeordnet sein. Insbesondere kann das Strömungshindernis an einer Seitenwand ausgebildet oder angeordnet sein, auf welche die Flüssigkeitsanteile nach Eintritt in den Mischteil auftreffen. Bei dem Strömungshindernis kann es sich um jegliche Art einer Struktur handeln, die zu einer Umlenkung der Strömungsrichtung führt. Beispielsweise kann es sich dabei um einen Vorsprung handeln, welcher von der Seitenwand radial nach innen absteht.

Gemäß einer besonders vorteilhaften Ausgestaltung kann die Lochblende trichterförmig ausgebildet sein. Dies hat den Vorteil, dass ein von der Strahlbeschleunigereinrichtung erzeugter Strahl, insbesondere kegelförmiger Strahl, aus mehreren getrennten Flüssigkeitsanteilen quer zur Strömungsrichtung möglichst breit ausgebildet sein kann. Darüber hinaus kann durch die trichterförmige Ausgestaltung noch besser verhindert werden, dass Flüssigkeit, die beispielsweise unerwünschter Weise auf eine zuströmseitige Oberfläche der Lochblende trifft, von dieser in einem Winkel nach oben und/oder in Richtung der wenigstens einen Belüftungsöffnungen abgelenkt wird, da der Einfallswinkel somit verkleinert ist.

Gemäß einer weiteren vorteilhaften Ausgestaltung kann ein Bodenbereich des Mischteils wenigstens teilweise durch eine Auslaufstruktur ausgebildet sein. Somit ist es möglich, dass ein Flüssigkeits-Gas-Gemisch bei Hindurchströmen durch die Auslaufstruktur gleichgerichtet und/oder homogenisiert wird, bevor der belüftete Strahl an einer Auslaufseite des Strahlreglers austritt. Somit kann der Bodenbereich des Mischteils wenigstens teilweise geschlossen ausgebildet sein, vorzugsweise so, dass sich Flüssigkeit innerhalb des Mischteils aufstaut und/oder nach oben hin zurückstaut. Die Dimensionierung des Mischteils ist dabei in Abhängigkeit eines maximalen Volumenstroms so gewählt, dass die aufgestaute Flüssigkeit stets unterhalb der Lochblende bleibt. Somit kann ein besonders ansprechendes Auslaufstrahlbild erzeugt werden.

Gemäß einer besonders vorteilhaften Ausgestaltung kann die Lochblende einen hülsenförmigen Abschnitt aufweisen. Der hülsenförmige Abschnitt kann beispielsweise im Lufteintrittsteil angeordnet sein. Dies hat den Vorteil, dass durch den hülsenförmigen Abschnitt noch besser verhindert werden kann, dass Spritzwasser zurückspritzt.

Die oben genannte Aufgabe wird weiter durch eine Verwendung einer Lochblende in einem belüfteten Strahlregler gelöst, um einen Austritt von durch eine Luft-Wasser-Vermischung in einem Mischteil erzeugtem Spritzwasser aus einer mit der Umgebung verbundenen Belüftungsöffnung zu verhindern. Beispielsweise kann es sich dabei um einen Strahlregler handeln, wie er hierin beschrieben und beansprucht ist. Insbesondere kann es sich bei dem Strahlregler um einen sanitären Strahlregler zum Einsatz in eine und zum Gebrauch in einer Sanitärarmatur handeln.

Die Erfindung wird nun anhand mehrerer Ausführungsbeispiele näher beschrieben, ist jedoch nicht auf diese Ausführungsbeispiele beschränkt. Weitere Ausführungsbeispiele ergeben sich durch die Kombination der Merkmale einzelner oder mehrerer Ansprüche untereinander und/oder mit einzelnen oder mehreren Merkmalen der Ausführungsbeispiele.

Es zeigt:
- Fig. 1: eine perspektivische Ansicht einer möglichen Ausführungsvariante eines belüfteten Strahlreglers,
- Fig. 2: eine längs geschnittene Ansicht der Ausführungsvariante des belüfteten Strahlreglers aus Fig. 1,
- Fig. 3: eine Detailansicht des in Fig. 2 umrahmten Teils des Strahlreglers, der einen Randabschnitt der Lochblende zeigt,
- Fig. 4: eine Explosionszeichnung der Ausführungsvariante des belüfteten Strahlreglers aus den Fig. 1 - 3,
- Fig. 5: eine perspektivische Ansicht einer weiteren möglichen Ausführungsvariante eines belüfteten Strahlreglers,
- Fig. 6: eine Schnittansicht der teilweise geschnittenen Ausführungsvariante aus Fig. 5,
- Fig. 7: eine teils geschnittene Darstellung einer Strahlbelüftungseinrichtung des Strahlreglers aus den Figuren 5 und 6,
- Fig. 8: eine längs geschnittene Ansicht einer weiteren Ausführungsvariante eines belüfteten Strahlreglers, welcher eine trichterförmige Lochblende aufweist,
- Fig. 9: eine Explosionszeichnung der Ausführungsvariante des belüfteten Strahlreglers aus den Fig. 8.

In den Figuren 1, 2, 4, 5, 6, 8 und 9 sind drei Ausführungsvarianten eines im Ganzen jeweils mit 1 bezeichneten Strahlreglers gezeigt. Der Strahlregler 1 ist dazu eingerichtet, um einen belüfteten Flüssigkeitsstrahl zu erzeugen.

Der Strahlregler 1 weist ein Gehäuse 2 auf, über welches der Strahlregler 1 mit einer Strahlregleraufnahme einer sanitären Auslaufarmatur verbunden werden kann. Hierzu kann an einer Außenseite des Gehäuses 2 eine Kupplungsstelle ausgebildet sein, die mit einer korrespondierenden Gegenkupplungsstelle der sanitären Auslaufarmatur verbindbar ist.

Innerhalb des Gehäuses 2 ist eine Strahlbeschleunigereinrichtung 3 angeordnet oder ausgebildet. Die Strahlbeschleunigereinrichtung 3 ist dazu eingerichtet, um eine Zerteilung eines in die Strahlbeschleunigereinrichtung 3 einströmenden Strahls in mehrere voneinander getrennte Flüssigkeitsanteile vorzunehmen.

Der Strahlbeschleunigereinrichtung 3 kann zuströmseitig ein Sieb 23 vorgelagert sein.

Der Strahlbeschleunigereinrichtung 3 ist in Strömungsrichtung 4 (der Flüssigkeit durch den Strahlregler 1) eine Strahlbelüftungseinrichtung 5 nachgelagert. Die Strahlbelüftungseinrichtung 5 ist dazu eingerichtet, um die getrennten Flüssigkeitsanteile mit Luft zu vermischen. Hierzu weist die Strahlbelüftungseinrichtung 5 einen Raum 6 auf, in welchem während des Gebrauchs des Strahlreglers 1 in einer Auslaufarmatur ein Flüssigkeits-Luft-Gemisch erzeugt wird. Die Strahlbelüftungseinrichtung 5 weist wenigstens eine Belüftungsöffnung 7 auf, über welche Luft von außen in den Raum 6 ansaugbar ist oder während des Gebrauchs angesaugt wird.

Bei der in den Figuren 1 bis 9 dargestellten Ausführungsvarianten weist der Raum 6 der Strahlbelüftungseinrichtung 5 jeweils mehrere Belüftungsöffnungen 7 auf, die in gleichen Abständen zueinander in einer Seitenwand 17 des Raums 6 ausgebildet sind.

Innerhalb des Raumes 6 ist eine Lochblende 8 angeordnet oder ausgebildet, die den Raum 6 in einen Lufteintrittsteil 9 und einen Mischteil 10 unterteilt. Der Lufteintrittsteil 9 und der Mischteil 10 sind dabei über die Blendenöffnung 11 der Lochblende 8 miteinander verbunden. Somit sind ein Flüssigkeitseintritt und ein Lufteintritt über die Blendenöffnung 11 in den Mischteil 10 möglich. Durch die Lochblende 8 kann Spritzwasser aus dem Mischteil 10 zurückgehalten werden, so dass dieses nicht über die Belüftungsöffnungen 7 nach außen gelangt. Die Lochblende 8 kann beispielsweise aus Kunststoff, Metall, Keramik und/oder anderen Werkstoffen gefertigt sein.

Die Lochblende 8 ist innerhalb des Raumes 6 quer oder senkrecht zu einer Längsachse 12 des Gehäuses 2 und/oder quer oder senkrecht zu der Strömungsrichtung 4 der Flüssigkeit ausgerichtet.

Die Lochblende 8 kann einen ebenen oder nahezu ebenen Blendenkörper 29 aufweisen. Alternativ oder ergänzend dazu kann die Lochblende 8 einen hülsenförmigen Abschnitt 28 aufweisen. Vorzugsweise kann der hülsenförmige Abschnitt 28 in den Lufteintrittsteil 9 hineinragen und/oder von einer Oberseite des Blendenkörpers 29 abstehen. Somit kann noch besser verhindert werden, dass Spritzwasser aus dem Mischteil 10 an der Lochblende 8 vorbei zurück in den Lufteintrittsteil 9 gelangt.

Die Lochblende 8 kann am Gehäuse 2 angeformt sein oder als separates Bauteil ausgebildet sein. Die angeformte Ausgestaltung weist den Vorteil auf, dass der Strahlregler 1 insgesamt weniger Bauteile aufweist. Die als separates Bauteil ausgestaltete Lochblende 8 weist den Vorteil auf, dass die Fertigung des Strahlreglers 1 vereinfacht ist.

Die wenigstens eine Belüftungsöffnung 7 der Strahlbelüftungseinrichtung 5 ist in einer Seitenwand 17 des den Lufteintrittsteil 9 bildenden Abschnitts des Raumes 6 ausgebildet. Die Belüftungsöffnung 7 durchbricht daher das Gehäuse 2 nach außen, so dass der Lufteintrittsteil 9 seitlich wenigstens teilweise offen ist.

Eine Vermischung von Luft mit Flüssigkeit erfolgt hingegen im Mischteil 10. Insbesondere erfolgt eine Vermischung von Luft mit Flüssigkeit ausschließlich im Mischteil 10, so dass Luft und Flüssigkeit getrennt und/oder zweiphasig durch die Blendenöffnung 11 in den Mischteil 10 einströmen. Die Lochblende 8 ist dabei in Strömungsrichtung 4 nach der wenigstens einen Belüftungsöffnung 7 angeordnet. Dies hat den Vorteil, dass sich oberhalb der Lochblende 8 kein Kollisionswasser (Spritzwasser) bildet. Damit ist die Gefahr einer Leckage durch das Austreten von Flüssigkeit über die Belüftungsöffnung 7 deutlich reduziert.

Die Strahlbeschleunigereinrichtung 3 weist wenigstens eine Düse 13 auf. Durch die wenigstens eine Düse 13 kann eine Strahlbeschleunigung während des Gebrauchs des Strahlreglers 1 erfolgen. Dadurch bildet sich innerhalb des Raumes 6 der Strahlbelüftungseinrichtung 5 ein Unterdruck, durch welchen über die Belüftungsöffnung 7 Luft von außen in den Raum 6 angesaugt wird, die dann zur Erzeugung des belüfteten Strahls eingesetzt werden kann. Ferner ist vorgesehen, dass durch die Strahlbeschleunigereinrichtung 3 zusätzlich eine Zerlegung eines Strahls in mehrere getrennte Flüssigkeitsanteile erfolgt, was die anschließende Strahlbelüftung verbessert.

Durch die wenigstens eine Düse 13 erfolgt eine Zerteilung des Strahls in mehrere getrennte Flüssigkeitsanteile.

Dies hat den Vorteil, dass durch die Zerlegung des Strahls in mehrere getrennte Flüssigkeitsanteile eine bessere Vermischung der Flüssigkeit mit Luft innerhalb der Strahlbelüftungseinrichtung 5 erfolgen kann. Beispielsweise kann die Düse 13 als eine Zerstäuberdüse zur Bildung eines Nebels und/oder Aerosols ausgebildet sein.

Die Düse 13 kann beispielsweise dazu eingerichtet sein, einen Kegelstrahl 24 aus mehreren Flüssigkeitsanteilen zu erzeugen. Vorzugsweise kann der Kegelstrahl 24 so ausgebildet werden, dass ein Durchmesser des Kegelstrahls 24 auf Höhe der Blendenöffnung 11 kleiner als der Durchmesser der Blendenöffnung 11 ist.

Eine Höhe des Kegelstrahls 24 kann größer als eine Höhe des Lufteintrittsteils 9 des Raums 6 sein. Somit kann sich der Kegelstrahl 24 vom Lufteintrittsteil 9 durch die Lochblende 8 bis in den Mischteil 10 erstrecken. Dies hat den Vorteil, dass einerseits verhindert werden kann, dass Spritzwasser in Strömungsrichtung 4 vor der Lochblende 8 anfällt und weiter, dass innerhalb des Mischteils 10 eine besonders gute Flüssigkeits-Luft-Vermischung erfolgt.

Die Düse 13 kann beispielsweise durch Einsetzen eines Einsetzteils 22 in ein Durchtrittsloch 15 der Strahlbeschleunigereinrichtung 3 ausgebildet sein. Durch eine Veränderung des Durchmessers des Einsetzteils 22 und/oder des Durchtrittslochs 15 kann die Düseneigenschaft beeinflusst werden.

Die Lochblende 8 kann innerhalb des Raumes 6 so angeordnet sein, dass sie durchgehend umlaufend entlang einer Innenwand 14 des Raumes 6 anliegt. Somit kann Spritzwasser vor allem im Randbereich zurückgehalten werden. Spritzwasser, welches durch die Blendenöffnung 11 zurückspritzt, wird durch den Luftstrom und/oder die einströmenden Flüssigkeitsanteile in den Mischteil 10 zurückbefördert.

Die Lochblende 8 kann einen Blendenkörper 29 aufweisen, an welchem Ausnehmungen 25 ausgebildet sind. In Montagestellung können die den Lufteintrittsteil 9 seitlich umgrenzenden Seitenwände 17 in die Ausnehmungen 25 eingreifen und die Lochplatte 8 in ihrer Position halten. Somit ist eine besonders einfache Montage des Strahlreglers 1 möglich.

Das Gehäuse 2 kann vorzugsweise einteilig ausgebildet sein. Sämtliche Bauteile des Strahlreglers 1 können dann in das Gehäuse 2 nacheinander eingesetzt und dadurch in ihrer vorgesehenen Position gehalten werden. Somit ist ebenfalls eine besonders einfache Montage des Strahlreglers 1 möglich.

Das Gehäuse 2 kann beispielsweise hülsenförmig und/oder wenigstens teilweise zylindrisch ausgebildet sein.

Die Strahlbeschleunigereinrichtung 3 weist wenigstens ein Durchtrittsloch 15 auf, welches beispielsweise durch die zuvor genannte Düse 13 ausgebildet sein kann. Wie in den Figuren gezeigt ist, kann die Strahlbeschleunigereinrichtung 3 nur eine Einzeldüse als Durchtrittsloch 15 aufweisen.

Der Mischteil 10 kann ein größeres Volumen als der Lufteintrittsteil 9 aufweisen, wie in den Figuren 1 bis 4 und 8 gezeigt ist. Da der Lufteintrittsteil 9 nicht zur Vermischung von Flüssigkeit und Luft eingerichtet ist, kann der dafür erforderliche Bauraum reduziert werden.

Alternativ oder ergänzend können die Belüftungsöffnungen 7 möglichst großflächig ausgestaltet sein, so dass beispielsweise eine Summe der Flächen der geschlossenen Seitenwände 17 des Lufteintrittsteils 9 einen geringeren Flächenanteil am Lufteintrittsteil 9, insbesondere an einer Mantelfläche des Lufteintrittsteils 9, als eine Summe der Flächen der Belüftungsöffnungen 7 ausmachen. Somit ist eine besonders gute Ansaugung von Luft bei möglichst geringem Platzbedarf möglich.

Um eine besonders gute Durchmischung von Flüssigkeit und Luft trotz relativ geringem Volumen des Mischteils 10 erreichen zu können, weist der Mischteil 10 einen Prallkörper 26 auf, welcher als Strömungshindernis 18 innerhalb des Strömungsweges angeordnet ist. Der Prallkörper 26 kann wenigstens teilweise in den Lufteintrittsteil 9 hineinragen. Vorzugsweise liegt ein höchster Punkt des Prallkörpers 26 in Montagestellung auf Höhe eines oberen Randes des hülsenförmigen Abschnitts 28 der Lochblende 8.

Ein Austrittswinkel 16 des Durchtrittslochs 15 ist so eingestellt, dass die Flüssigkeit während des Gebrauchs des Strahlreglers 1 aus dem Durchtrittsloch 15 ungehindert durch die Blendenöffnung 11 in den Mischteil 10 einströmt. Also insofern ungehindert, dass die Flüssigkeit in Strömungsrichtung 4 zuströmseitig nicht auf die Blendenoberfläche trifft, sondern direkt durch die Blendenöffnung 11 der Lochblende 8 strömt. Durch die Einstellung des Austrittswinkels 16 des wenigstens einen Durchtrittslochs 15 wird die Flüssigkeit bei der Ausführungsvariante der Figuren 1 bis 4, 8 und 9 während des Gebrauchs des Strahlreglers 1 gegen eine Seitenwand 17 des Mischteils 10 geleitet. Durch die Kollision der Flüssigkeit mit der Seitenwand 17 werden innerhalb des Mischteils 10 Turbulenzen erzeugt, durch welche eine bessere Vermischung der Flüssigkeitsanteile mit Luft möglich ist.

Bei der Ausführungsvariante aus den Figuren 5 bis 7 ist der Austrittswinkel 16 des Durchtrittslochs 15 so eingestellt, dass der durch die Strahlbeschleunigereinrichtung 3 beschleunigte und/oder zerteilte Strahl, insbesondere direkt und/oder ungehindert, auf den Prallkörper 26 prallt.

Um die Vermischung weiter verbessern zu können, kann innerhalb des Mischteils 10, beispielsweise an der Seitenwand 17 des Mischteils 10, ein Strömungshindernis 18 ausgestaltet sein.

Die Seitenwand 17 bildet eine Prallfläche, wobei das Strömungshindernis 18 transversal zur Prallfläche ausgerichtet ist. Das Strömungshindernis 18 kann zum Beispiel die Form eines Vorsprungs 19 haben. Der Vorsprung 19 der Ausführungsvariante gemäß der Figuren 1 bis 4, 8 und 9 ragt radial nach innen ab und lenkt so die in den Mischteil 10 einströmenden Flüssigkeitsanteile, die an der Innenwand 14 entlang strömen, nach innen ab. Somit ist eine besonders gute Vermischung der Flüssigkeitsanteile mit Luft möglich.

Alternativ ist im Mischteil 10 der Prallkörper 26 angeordnet, auf welchen die beschleunigten und/oder zerteilten Flüssigkeitsanteile auftreffen. Der Prallkörper 26 ist konusförmig ausgestaltet. Der Prallkörper 26 weist eine Prallfläche auf, auf welcher mehrere Prallelemente 27 ausgebildet oder angeordnet sind. Die Prallelemente 27 können beispielsweise zapfenförmig ausgebildet sein. Sie stehen von der Prallfläche ab. Sie sind transversal zur Prallfläche des Prallkörpers 26 und parallel zur Strömungsrichtung 4 ausgerichtet.

Gemäß einer in den Figuren 8 und 9 gezeigten Ausführungsvariante eines Strahlreglers 1 kann die Lochblende 8 wenigstens teilweise trichterförmig ausgestaltet sein. Dies hat den Vorteil, dass Spritzwasser aus dem Mischteil 10 noch besser durch die Lochblende 8 zurückgehalten wird, wenn der Austrittswinkel 16 des Durchtrittslochs 5 so eingerichtet ist, dass die Flüssigkeit mit einer Seitenwand 17 des Mischteils 10 kollidiert.

Um ein besonders ansprechendes Strahlauslaufbild zu erzeugen, kann ein Bodenbereich 20 des Mischteils 10 wenigstens teilweisen durch eine Auslaufstruktur 21 ausgebildet sein. Die Auslaufstruktur 21 kann mehrere Austrittsöffnungen aufweisen, durch welche eine Vielzahl von Einzelstrahlen an einer Auslaufseite des Strahlreglers 1 ausgebildet werden.

Die Erfindung betrifft also einen belüfteten Strahlregler 1 zum Einsatz in einer sanitären Auslaufarmatur, wobei der Strahlregler 1 ein Gehäuse 2, eine Strahlbeschleunigereinrichtung 3 und eine der Strahlbeschleunigereinrichtung 3 in einer Strömungsrichtung 4 nachgelagerten Strahlbelüftungseinrichtung 5 aufweist, wobei die Strahlbelüftungseinrichtung 5 einen Raum 6 aufweist, welcher zumindest eine Belüftungsöffnung 7 aufweist, durch die Luft in den Raum 6 von außen ansaugbar ist, wobei innerhalb des Raumes 6 eine Lochblende 8 angeordnet ist, die den Raum 6 in einen Lufteintrittsteil 9 und einen Mischteil 10 unterteilt, wobei im Lufteintrittsteil 9 eine Ansaugung von Luft von außen und im Mischteil 10 eine Vermischung von Flüssigkeit und Luft erfolgt.

### Bezugszeichenliste

- 1: Strahlregler
- 2: Gehäuse
- 3: Strahlbeschleunigereinrichtung
- 4: Strömungsrichtung
- 5: Strahlbelüftungseinrichtung
- 6: Raum
- 7: Belüftungsöffnung
- 8: Lochblende
- 9: Lufteintrittsteil
- 10: Mischteil
- 11: Blendenöffnung
- 12: Längsachse des Gehäuses
- 13: Düse, Einzeldüse
- 14: Innenwand des Raums
- 15: Durchtrittsloch
- 16: Austrittswinkel
- 17: Seitenwand
- 18: Strömungshindernis
- 19: Vorsprung
- 20: Bodenbereich
- 21: Auslaufstruktur
- 22: Einsetzteil
- 23: Sieb
- 24: Kegelstrahl
- 25: Ausnehmung
- 26: Prallkörper
- 27: Prallelement
- 28: Hülsenförmiger Abschnitt
- 29: Blendenkörper

## Patentansprüche

1. Strahlregler (1) zur Erzeugung eines belüfteten Flüssigkeitsstrahls, mit einem Gehäuse (2), einer Strahlbeschleunigereinrichtung (3) zur Erzeugung wenigstens eines beschleunigten Strahls, und einer der Strahlbeschleunigereinrichtung (3) in einer Strömungsrichtung (4) nachgelagerten Strahlbelüftungseinrichtung (5) zur Vermischung von Flüssigkeitsanteilen mit Luft, wobei die Strahlbelüftungseinrichtung (5) einen Raum (6) mit zumindest einer Belüftungsöffnung (7) aufweist, durch die Luft in den Raum (6) ansaugbar ist, wobei der Strahlregler (1) eine innerhalb des Raumes (6) angeordnete Lochblende (8) aufweist, die den Raum (6) in einen Lufteintrittsteil (9) und einen Mischteil (10) aufteilt, wobei der Mischteil (10) und der Lufteintrittsteil (9) über eine Blendenöffnung (11) der Lochblende (8) miteinander verbunden sind, **dadurch gekennzeichnet, dass** die Strahlbeschleunigereinrichtung (3) wenigstens eine Düse (13) zur Beschleunigung von Flüssigkeit aufweist, so dass eine Zerteilung des Strahls in mehrere getrennte Flüssigkeitsanteile möglich ist, und dass die wenigstens eine Düse (13) dazu eingerichtet ist, einen kegelförmigen Strahl aus Flüssigkeitsanteilen zu erzeugen und dass der Austrittswinkel (16) der Düse (13) derart ausgerichtet ist, dass die Flüssigkeit aus der Düse (13) ungehindert, ohne dabei auf die Lochblende (8) zu treffen, durch die Blendenöffnung (11) in den Mischteil (10) strömbar ist, wobei die Flüssigkeit durch die Einstellung des Austrittswinkels (16) gegen eine Seitenwand (17) des Mischteils (10) geleitet wird.

2. Strahlregler (1) nach dem Oberbegriff des Anspruch 1, **dadurch gekennzeichnet, dass** die Strahlbeschleunigereinrichtung (3) wenigstens eine Düse (13) zur Beschleunigung von Flüssigkeit aufweist, so dass eine Zerteilung des Strahls in mehrere getrennte Flüssigkeitsanteile möglich ist, und dass die wenigstens eine Düse (13) dazu eingerichtet ist, einen kegelförmigen Strahl aus Flüssigkeitsanteilen zu erzeugen, dass im Mischteil (10) ein Prallkörper (26) angeordnet ist, dass der Austrittswinkel (16) der Düse (13) so eingestellt ist dass die beschleunigten und/oder zerteilten Flüssigkeitsanteile auf den Prallkörper (26) auftreffen, wobei der Prallkörper (26) konusförmig ausgebildet ist und eine Prallfläche aufweist, auf welcher mehrere Prallelemente (27) ausgebildet oder angeordnet sind, wobei die Prallelemente (27)quer zur Prallfläche und parallel zur Strömungsrichtung (4) ausgerichtet sind.

3. Strahlregler (1) nach Anspruch 1 oder 2, **dadurch gekennzeichnet, dass** die Lochblende (8) innerhalb des Raumes (6) quer zu einer Längsachse (12) des Gehäuses (2) und/oder quer zur Strömungsrichtung (4) ausgerichtet ist.

4. Strahlregler (1) nach einem der vorstehenden Ansprüche, **dadurch gekennzeichnet, dass** die zumindest eine Belüftungsöffnung (7) im Lufteintrittsteil (9) des Raumes (6) angeordnet ist und/oder dass eine Vermischung der Flüssigkeitsanteile mit Luft im Mischteil (10) möglich ist.

5. Strahlregler (1) nach einem der vorstehenden Ansprüche, **dadurch gekennzeichnet, dass** das Mischteil (10) seitlich geschlossen ist.

6. Strahlregler (1) nach einem der vorstehenden Ansprüche, **dadurch gekennzeichnet, dass** die Lochblende (8) in Strömungsrichtung (4) nach der wenigstens einen Belüftungsöffnung (7) angeordnet ist.

7. Strahlregler (1) nach einem der vorstehenden Ansprüche, **dadurch gekennzeichnet, dass** die Lochblende (8) durchgehend umlaufend entlang einer Innenwand (14) des Raums (6) angeordnet ist.

8. Strahlregler (1) nach einem der vorstehenden Ansprüche, **dadurch gekennzeichnet, dass** an einer den Mischteil (10) ausbildenden Wand, insbesondere einer Seitenwand (17), wenigstens ein Strömungshindernis (18), insbesondere ein Vorsprung (19), ausgebildet oder angeordnet ist, welches von der Seitenwand (17) radial nach innen absteht.

9. Strahlregler (1) nach einem der vorstehenden Ansprüche, **dadurch gekennzeichnet, dass** die Lochblende (8) trichterförmig ausgebildet ist.

10. Strahlregler (1) nach einem der vorstehenden Ansprüche, **dadurch gekennzeichnet, dass** ein Bodenbereich (20) des Mischteils (10) wenigstens teilweise durch eine Auslaufstruktur (21) ausgebildet ist.

11. Strahlregler (1) nach einem der vorstehenden Ansprüche, **dadurch gekennzeichnet, dass** die Lochblende (8) einen hülsenförmigen Abschnitt (28) aufweist.

12. Strahlregler (1) nach einem der vorstehenden Ansprüche, **dadurch gekennzeichnet, dass** die Strahlbeschleunigereinrichtung (3) eine Einzeldüse aufweist und/oder als Einzeldüse ausgestaltet ist.

13. Verwendung einer Lochblende (8) in einem belüfteten Strahlregler (1) nach einem der vorstehenden Ansprüche um einen Austritt von durch eine Luft-Wasser-Vermischung in einem Mischteil (10) erzeugtem Spritzwasser aus einer mit der Umgebung verbundenen Belüftungsöffnung (7) zu verhindern.

## Claims

1. Aerator (1) for generating an aerated liquid jet, having a housing (2), a jet accelerator device (3) for generating at least one accelerated jet, and a jet aeration device (5) arranged downstream of the jet accelerator device (3) in a flow direction (4) for mixing liquid portions with air, wherein the jet aeration device (5) has a chamber (6) with at least one aeration opening (7) through which air can be sucked into the chamber (6), wherein the aerator (1) has a perforated plate (8) arranged within the chamber (6), which divides the chamber (6) into an air inlet part (9) and a mixing part (10), wherein the mixing part (10) and the air inlet part (9) are connected to each other via an aperture (11) in the perforated plate (8), **characterized in that** the jet accelerator device (3) has at least one nozzle (13) for accelerating liquid so that the jet can be divided into several separate liquid portions, and **in that** the at least one nozzle (13) is designed to generate a conical jet of liquid portions, and **in that** the outlet angle (16) of the nozzle (13) is aligned such that the liquid can flow unimpeded from the nozzle (13) through the aperture (11) into the mixing part (10) without impinging on the perforated plate (8), wherein the liquid is directed against a side wall (17) of the mixing part (10) by the setting of the outlet angle (16).

2. Aerator (1) according to the preamble of claim 1, **characterized in that** the jet accelerator device (3) has at least one nozzle (13) for accelerating liquid so that the jet can be divided into several separate liquid portions, and **in that** the at least one nozzle (13) is designed to produce a conical jet of liquid portions, **in that** an impact body (26) is arranged in the mixing part (10), **in that** the outlet angle (16) of the nozzle (13) is set so that the accelerated and/or divided liquid portions impinge on the impact body (26), wherein the impact body (26) is of conical design and has an impact surface on which a plurality of impact elements (27) are formed or arranged, wherein the impact elements (27) are aligned transversely to the impact surface and parallel to the direction of flow (4).

3. Aerator (1) according to claim 1 or 2, **characterized in that** the perforated plate (8) is aligned within the chamber (6) transversely to a longitudinal axis (12) of the housing (2) and/or transversely to the direction of flow (4).

4. Aerator (1) according to one of the preceding claims, **characterized in that** the at least one aeration opening (7) is arranged in the air inlet part (9) of the chamber (6) and/or **in that** mixing of the liquid portions with air in the mixing part (10) is possible.

5. Aerator (1) according to one of the preceding claims, **characterized in that** the mixing part (10) is closed at the sides.

6. Aerator (1) according to one of the preceding claims, **characterized in that** the perforated plate (8) is arranged in the direction of flow (4) after the at least one aeration opening (7).

7. Aerator (1) according to one of the preceding claims, **characterized in that** the perforated plate (8) is arranged continuously around the perimeter along an inner wall (14) of the chamber (6).

8. Aerator (1) according to one of the preceding claims, **characterized in that** on a wall forming the mixing part (10), in particular a side wall (17), at least one flow obstacle (18), in particular a projection (19), which projects radially inwardly from the side wall (17), is formed or arranged.

9. Aerator (1) according to one of the preceding claims, **characterized in that** the perforated plate (8) is funnel-shaped.

10. Aerator (1) according to one of the preceding claims, **characterized in that** a bottom region (20) of the mixing part (10) is at least partially formed by an outlet structure (21).

11. Aerator (1) according to one of the preceding claims, **characterized in that** the perforated plate (8) has a sleeve-shaped section (28).

12. Aerator (1) according to one of the preceding claims, **characterized in that** the jet accelerator device (3) has a single nozzle and/or is designed as a single nozzle.

13. Use of a perforated plate (8) in a ventilated aerator (1) according to one of the preceding claims to prevent spray water generated by air-water mixing in a mixing part (10) from escaping through an aeration opening (7) connected to the environment.

## Revendications

1. Régulateur de jet (1) destiné à produire un jet de liquide aéré, avec un corps (2), un dispositif d'accélération du jet (3) destiné à produire au moins un jet accéléré et un dispositif d'aération du jet (5) disposé en aval du dispositif d'accélération du jet (3) dans un sens d'écoulement (4) pour mélanger des parts de liquide avec de l'air, dans lequel le dispositif d'aération du jet (5) comporte un espace (6) avec au moins une ouverture d'aération (7) à travers laquelle de l'air peut être aspiré dans l'espace (6), dans lequel le régulateur de jet (1) comporte un diaphragme à orifice (8) disposé dans l'espace (6), qui partage l'espace (6) en une partie d'entrée d'air (9) et une partie de mélange (10), la partie de mélange (10) et la partie d'entrée d'air (9) communiquant l'une avec l'autre à travers une ouverture de volet (11) du diaphragme à orifice (8), **caractérisé en ce que** le dispositif d'accélération du jet (3) comporte au moins une buse (13) pour l'accélération de liquide, de sorte qu'une division du jet en plusieurs fractions de liquide séparées est possible, et **en ce que** l'au moins une buse (13) est configurée pour produire un jet conique à partir de fractions de liquide et **en ce que** l'angle de sortie (16) de la buse (13) est orienté de telle manière que le liquide sortant de la buse (13) peut s'écouler sans obstacle dans la partie de mélange (10) à travers l'ouverture de volet (11) sans toucher le diaphragme à orifice (8), le liquide étant guidé contre une paroi latérale (17) de la partie de mélange (10) par le réglage de l'angle de sortie (16).

2. Régulateur de jet (1) selon le préambule de la revendication 1, **caractérisé en ce que** le dispositif d'accélération du jet (3) comporte au moins une buse (13) pour accélérer du liquide, de sorte qu'une division du jet en plusieurs fractions de liquide séparées est possible, et **en ce que** l'au moins une buse (13) est configurée pour produire un jet conique à partir de fractions de liquide, **en ce qu'**un déflecteur (26) est disposé dans la partie de mélange (10), **en ce que** l'angle de sortie (16) de la buse (13) est réglé de telle manière que les fractions de liquide accélérées et/ou divisées frappent le déflecteur (26), lequel déflecteur (26) a une forme conique et présente une surface d'impact sur laquelle plusieurs éléments d'impact (27) sont formés ou disposés, les éléments d'impact (27) étant orientés transversalement par rapport à la surface d'impact et parallèlement au sens d'écoulement (4).

3. Régulateur de jet (1) selon la revendication 1 ou 2, **caractérisé en ce que** le diaphragme à orifice (8) est orienté à l'intérieur de l'espace (6) transversalement par rapport à un axe longitudinal (12) du corps (2) et/ou transversalement par rapport au sens d'écoulement (4).

4. Régulateur de jet (1) selon l'une des revendications précédentes, **caractérisé en ce que** l'au moins une ouverture d'aération (7) est disposée dans la partie d'entrée d'air (9) de l'espace (6) et/ou **en ce qu'**un mélange des fractions de liquide avec de l'air est possible dans la partie de mélange (10).

5. Régulateur de jet (1) selon l'une des revendications précédentes, **caractérisé en ce que** la partie de mélange (10) est fermée sur le côté.

6. Régulateur de jet (1) selon l'une des revendications précédentes, **caractérisé en ce que** le diaphragme à orifice (8) est disposé en aval de l'au moins une ouverture d'aération (7) dans le sens d'écoulement (4).

7. Régulateur de jet (1) selon l'une des revendications précédentes, **caractérisé en ce que** le diaphragme à orifice (8) est disposé de façon circonférentielle continue le long d'une paroi intérieure (14) de l'espace (6).

8. Régulateur de jet (1) selon l'une des revendications précédentes, **caractérisé en ce qu'**au moins un obstacle à l'écoulement (18), en particulier une saillie (19), est formé ou disposé sur une paroi formant la partie de mélange (10), en particulier une paroi latérale (17) et dépasse de la paroi latérale (17) dans le sens radial vers l'intérieur.

9. Régulateur de jet (1) selon l'une des revendications précédentes, **caractérisé en ce que** le diaphragme à orifice (8) est en forme d'entonnoir.

10. Régulateur de jet (1) selon l'une des revendications précédentes, **caractérisé en ce qu'**une zone de fond (20) de la partie de mélange (10) est formée au moins en partie par une structure d'évacuation (21).

11. Régulateur de jet (1) selon l'une des revendications précédentes, **caractérisé en ce que** le diaphragme à orifice (8) comporte une partie en forme de douille (28).

12. Régulateur de jet (1) selon l'une des revendications précédentes, **caractérisé en ce que** le dispositif d'accélération du jet (3) comporte une buse unitaire et/ou est conçu comme une buse unitaire.

13. Utilisation d'un diaphragme à orifice (8) dans un régulateur de jet (1) aéré selon l'une des revendications précédentes pour empêcher la sortie par une ouverture d'aération (7) communiquant avec l'extérieur de projections d'eau produites par le mélange d'air et d'eau dans une partie de mélange (10).
